# EUROPÄISCHE PATENTSCHRIFT

(11) **EP 3 359 732 B1**
(45) Veröffentlichungstag und Bekanntmachung des Hinweises auf die Patenterteilung: **22.05.2019**
(21) Anmeldenummer: 16774905.0
(22) Anmeldetag: 26.09.2016
(51) Int. Cl.: D21F 5/04, D21F 5/18, D21F 5/20, D21G 1/02

(54) **VERFAHREN ZUM BETREIBEN EINER PAPIERMASCHINE SOWIE PAPIERMASCHINE**
METHOD FOR OPERATING A PAPER MACHINE, AND PAPER MACHINE
PROCÉDÉ POUR FAIRE FONCTIONNER UNE MACHINE À PAPIER ET MACHINE À PAPIER

(30) Priorität: 07.10.2015 DE 102015219379
(43) Veröffentlichungstag der Anmeldung: 15.08.2018
(73) Patentinhaber: Siemens Aktiengesellschaft, 80333 München (DE)
(72) Erfinder: DANOV, Vladimir, 91056 Erlangen (DE); REISSNER, Florian, 90425 Nürnberg (DE); SCHWARZ, Hermann, 97084 Würzburg (DE); SCHÄFER, Jochen, 90408 Nürnberg (DE)
(86) Internationale Anmeldenummer: PCT/EP2016/072834
(87) Internationale Veröffentlichungsnummer: WO 2017/060110

(56) Entgegenhaltungen:
- DE-A1-102009 000 753
- DE-A1-102014 205 381

## Beschreibung

Die Erfindung betrifft ein Verfahren zum Betreiben einer Papiermaschine zum Herstellen von Papier, Karton oder Pappe gemäß dem Oberbegriff von Patentanspruch 1 sowie eine solche Papiermaschine gemäß dem Oberbegriff von Patentanspruch 6.

Ein solches Verfahren sowie eine solche Papiermaschine zum Herstellen von Papier, Karton oder Pappe sind bereits aus dem allgemeinen Stand der Technik hinlänglich bekannt. Die Papiermaschine umfasst eine Fördereinrichtung, mittels welcher wenigstens eine aus einer Fasersuspension hergestellte Faserstoffbahn in eine Förderrichtung gefördert wird. Die Papiermaschine weist ferner wenigstens einen Trocknungsbereich auf, in welchem die Faserstoffbahn, welche durch den Trocknungsbereich gefördert wird, mittels wenigstens eines Trocknungszylinders getrocknet wird. Mit anderen Worten ist der Trocknungszylinder in dem Trocknungsbereich angeordnet, sodass die Faserstoffbahn mittels des Trocknungszylinders getrocknet wird. Hierzu wird die Faserstoffbahn beispielsweise über den Trocknungszylinder geführt. Dabei ist es beispielsweise vorgesehen, dass die Faserstoffbahn auf einer Matte, insbesondere einem Vlies, gefördert und über die Matte um den Trocknungszylinder geführt wird.

Dem Trocknungszylinder wird ein erstes Medium zum Trocknen der Faserstoffbahn zugeführt. Mit anderen Worten wird das erste Medium in den Trocknungszylinder eingeleitet. Der Trocknungszylinder weist eine außenumfangsseitige Mantelfläche auf, um welche die Faserstoffbahn, insbesondere über die Matte, geführt wird. Dabei weist die außenumfangsseitige Mantelfläche üblicher wenigstens eine Durchströmöffnung, insbesondere mehrere Durchströmöffnungen auf, durch welche das dem Trocknungszylinder zugeführte und insbesondere in den Trocknungszylinder eingeleitete, erste Medium aus dem Trocknungszylinder ausströmen kann. Dies bedeutet, dass das erste Medium durch die Durchgangsöffnung strömt. Das erste Medium strömt dann durch die Matte und insbesondere durch die Faserstoffbahn, wodurch diese getrocknet wird. Dadurch kann die Faserstoffbahn entfeuchtet werden.

Die Papiermaschine umfasst ferner wenigstens einen sich an den Trocknungszylinder in Förderrichtung anschließenden Glättungszylinder, mittels welchem die Faserstoffbahn auf wenigstens einer Seite geglättet wird. Dabei wird dem Glättungszylinder ein zweites Medium zum Beheizen des Glättungszylinders zugeführt.

Der Glättungszylinder wird beispielsweise auch als MG-Zylinder bezeichnet, wobei MG "Machine Glazed" bezeichnet. Hierdurch ist es beispielsweise möglich, sogenanntes "einseitigglattes" Papier herzustellen. Hierbei handelt es sich um eine Papiersorte mit besonders hoher Festigkeit.

Das Dokument DE 10 2014 205381 A1 offenbart ein Verfahren gemäß dem Oberbegriff des Patenanspruches 1.

Aufgabe der vorliegenden Erfindung ist es, ein Verfahren und eine Papiermaschine der eingangs genannten Art derart weiterzuentwickeln, dass ein besonders effizienter Betrieb der Papiermaschine realisierbar ist.

Diese Aufgabe wird durch ein Verfahren mit den Merkmalen des Patentanspruchs 1 sowie durch eine Papiermaschine mit den Merkmalen des Patentanspruchs 6 gelöst. Vorteilhafte Ausgestaltungen mit zweckmäßigen Weiterbildungen der Erfindung sind in den übrigen Ansprüchen angegeben.

Um ein Verfahren der im Oberbegriff des Patentanspruchs 1 angegebenen Art derart weiterzuentwickeln, dass ein besonders effizienter Betrieb der Papiermaschine realisierbar ist, ist es erfindungsgemäß vorgesehen, dass das erste Medium von dem Trocknungszylinder, insbesondere nach dem Trocknen der Faserstoffbahn, abgeführt und als Wärmequelle einer Wärmepumpe zugeführt wird, mittels welcher das zweite Medium erwärmt beziehungsweise beheizt wird. Die Wärmepumpe ist somit bezogen auf eine Strömungsrichtung des ersten Mediums von dem Trocknungszylinder zu der Wärmepumpe stromab des Trocknungszylinders angeordnet, sodass das erste Medium bezogen auf die Strömungsrichtung zunächst den Trocknungszylinder durchströmt. Das erste Medium wird dann dem Trocknungszylinder abgeführt. Mit anderen Worten kann das erste Medium aus dem Trocknungszylinder ausströmen, wobei das aus dem Trocknungszylinder ausströmende erste Medium Abgas des Trocknungszylinders ist. Stromab des Trocknungszylinders wird das erste Medium (Abgas) der Wärmepumpe zugeführt. Dabei wird das Abgas als Wärmequelle genutzt, um der Wärmepumpe Wärme bereitzustellen, mittels welcher das zweite Medium erwärmt wird.

Bezogen auf eine Strömungsrichtung des zweiten Mediums von der Wärmepumpe zu dem Glättungszylinder, welcher auch als Glättzylinder oder MG-Zylinder bezeichnet wird, ist die Wärmepumpe stromauf des Glättungszylinders angeordnet. Somit durchströmt das zweite Medium zunächst die Wärmepumpe und wird mittels der Wärmepumpe erwärmt. Nach der Wärmepumpe beziehungsweise stromab dieser kann das zweite Medium dem Glättungszylinder zugeführt werden, sodass dann der Glättungszylinder mittels des zweiten Mediums erwärmt wird. Dabei ist es denkbar, dass das zweite Medium in einem ersten Aggregatszustand in die Wärmepumpe einströmt und in einem vom ersten Aggregatszustand unterschiedlichen, zweiten Aggregatszustand aus der Wärmepumpe ausströmt beziehungsweise in dem vom ersten Aggregatszustand unterschiedlichen, zweiten Aggregatszustand dem Glättungszylinder zugeführt wird.

Der erste Aggregatszustand ist beispielsweise flüssig. Durch das mittels der Wärmepumpe bewirkte Erwärmen des zweiten Mediums wird dieses beispielsweise verdampft, sodass der zweite Aggregatszustand gasförmig ist. Das Medium wird dem Glättungszylinder dann beispielsweise als Luft, insbesondere heiße Luft, oder als Dampf, insbesondere heißer Dampf, zugeführt.

Der Erfindung liegt die Erkenntnis zugrunde, dass in der Zellstoffindustrie ein sehr hoher Wärmebedarf besteht, um beispielsweise Papier, Karton oder Pappe herzustellen. Dieser hohe Wärmebedarf rührt insbesondere daher, dass die zunächst sehr nasse beziehungsweise einen sehr hohen Feuchtegehalt aufweisende Faserstoffbahn getrocknet wird. Durch dieses Trocknen kann ein erwünschter Feuchtegehalt der Faserstoffbahn eingestellt werden. Die der Erfindung zugrundeliegende Idee ist es nun, das Abgas des Trocknungszylinders beziehungsweise zumindest ein Teil der in dem Abgas enthaltenen Wärme zu nutzen, um das zweite Medium und in der Folge den Glättungszylinder zu erwärmen beziehungsweise zu beheizen. Dadurch kann der Wärmebedarf der Papiermaschine insgesamt im Vergleich zu herkömmlichen Papiermaschinen gering gehalten werden, sodass mittels des erfindungsgemäßen Verfahrens Papier, Karton oder Pappe auf energiegünstige Weise hergestellt werden kann.

Zum Erwärmen des zweiten Mediums wird die Wärmepumpe genutzt, da das zweite Medium, insbesondere stromauf der Wärmepumpe, beispielsweise bereits eine höhere Temperatur als das erste Medium, insbesondere stromauf der Wärmepumpe, aufweist. Die Temperatur des zweiten Mediums stromauf der Wärmepumpe reicht aber noch nicht zum hinreichenden Beheizen des Glättungszylinders aus. Da die Wärmepumpe genutzt wird, kann von dem ersten Medium, welches kälter als das zweite Medium ist, Wärme abgeführt und dem zweiten Medium zugeführt werden, sodass ein besonders effizienter Betrieb der Papiermaschine darstellbar ist.

Bei einer vorteilhaften Ausführungsform ist es vorgesehen, dass als die Wärmepumpe eine thermochemische Wärmepumpe verwendet wird, bei welcher mittels Wärme, die der Wärmepumpe zugeführt wird, eine chemische, Wärme aufnehmende Reaktion, das heißt eine endotherme Reaktion, bewirkt wird, wobei Wärme zum Erwärmen des zweiten Mediums mittels einer chemischen, Wärme abgebenden Reaktion, das heißt einer exothermen Reaktion, bereitgestellt wird.

Bei einer vorteilhaften Ausführungsform ist es vorgesehen, dass die Wärmepumpe ein von den Medien unterschiedliches Arbeitsmedium umfasst, welches mittels wenigstens eines Verdichters verdichtet und mittels wenigstens einer Expansionseinrichtung expandiert wird. Dabei ist die Wärmepumpe beispielsweise als Kompressionswärmepumpe ausgebildet.

Bei einer vorteilhaften Ausführungsform ist es vorgesehen, dass die Wärmepumpe wenigstens einen Wärmetauscher zum Bewirken eines Wärmeübergangs von dem ersten Medium an ein davon unterschiedliches, weiteres Medium umfasst. Das weitere Medium ist beispielsweise das Arbeitsmedium der Wärmepumpe.

Bei einer vorteilhaften Ausführungsform ist es vorgesehen, dass die Wärmepumpe wenigstens einen Wärmetauscher zum Bewirken eines Wärmeübergangs von einem vom zweiten Medium unterschiedlichen, weiteren Medium an das zweite Medium umfasst. Das weitere Medium ist beispielsweise das Arbeitsmedium der Wärmepumpe.

Um eine Papiermaschine der im Oberbegriff des Patentanspruchs 6 angegebenen Art derart weiterzuentwickeln, dass ein besonders effizienter Betrieb der Papiermaschine realisierbar ist, ist erfindungsgemäß wenigstens eine Wärmepumpe zum Erwärmen des zweiten Mediums vorgesehen. Dabei ist das erste Medium von dem Trocknungszylinder abführbar und als Wärmequelle der Wärmepumpe zuführbar. Vorteilhafte Ausgestaltungen des erfindungsgemäßen Verfahrens sind als vorteilhafte Ausgestaltungen der erfindungsgemäßen Papiermaschine anzusehen und umgekehrt.

Weitere Vorteile, Merkmale und Einzelheiten der Erfindung ergeben sich aus der nachfolgenden Beschreibung eines bevorzugten Ausführungsbeispiels sowie anhand der Zeichnung. Die vorstehend in der Beschreibung genannten Merkmale und Merkmalskombinationen sowie die nachfolgend in der Figurenbeschreibung genannten und/oder in der einzigen Figur alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Die Zeichnung zeigt in der einzigen Figur eine schematische Darstellung einer Papiermaschine zum Herstellen von Papier, Karton oder Pappe, wobei wenigstens eine Wärmepumpe zum Erwärmen eines Mediums vorgesehen ist, welches mittels in einem weiteren Medium enthaltener Wärme erwärmt wird.

Die einzige Figur zeigt in einer schematischen Darstellung eine im Ganzen mit 10 bezeichnete Papiermaschine zum Herstellen von Papier, Karton oder Pappe. Die Papiermaschine 10 umfasst wenigstens eine Behältereinrichtung 12, in welcher beispielsweise eine Fasersuspension aufgenommen ist. Aus dieser Fasersuspension wird wenigstens eine Faserstoffbahn 14 hergestellt, aus welcher wiederum das Papier beziehungsweise der Karton oder die Pappe hergestellt wird. Die Faserstoffbahn 14 wird auch als Papierbahn, Bahn oder Zellstoffbahn bezeichnet und ist beispielsweise zunächst als sehr feuchtes Faservlies ausgebildet. Mittels einer im Ganzen mit 16 bezeichneten Fördereinrichtung der Papiermaschine 10 wird die Faserstoffbahn 14 in eine durch einen Richtungspfeil 18 veranschaulichte Förderrichtung gefördert.

Die Papiermaschine 10 weist einen im Ganzen mit 20 bezeichneten Trocknungsbereich auf, durch welchen die Faserstoffbahn 14 mittels der Fördereinrichtung 16 hindurch gefördert wird. In dem Trocknungsbereich 20 wird die Faserstoffbahn 14 getrocknet. Darunter ist zu verstehen, dass die Faserstoffbahn 14, welche zunächst einen sehr hohen Feuchtegehalt aufweist, entfeuchtet wird, um dadurch den Feuchtegehalt der Faserstoffbahn 14 zu reduzieren. Insbesondere wird durch das Trocknen der Faserstoffbahn 14 ein gewünschter Feuchtegehalt eingestellt. Zum Trocknen der Faserstoffbahn 14 wird diese in dem Trocknungsbereich 20 erwärmt, wodurch Feuchtigkeit, die zunächst in der Faserstoffbahn 14 enthalten ist, zumindest teilweise aus der Faserstoffbahn 14 entfernt wird.

Hierzu ist in dem Trocknungsbereich 20 wenigstens ein Trocknungszylinder 26 angeordnet. Der Trocknungsbereich 20 umfasst dabei einen ersten Teilbereich 22 und einen zweiten Teilbereich 24, welcher sich bezogen auf die Förderrichtung an den ersten Teilbereich 22 anschließt. Dabei ist in dem ersten Teilbereich 22 eine Mehrzahl von Trocknungszylindern 26 angeordnet, mittels welchen die Faserstoffbahn 14 getrocknet wird. Hierzu läuft die Faserstoffbahn 14 über die Trocknungszylinder 26. Die Faserstoffbahn 14 wird beispielsweise auf einer gas- beziehungsweise dampfdurchlässigen Matte, insbesondere durch den Trocknungsbereich 20, gefördert, wobei die Faserstoffbahn 14 über die Matte um den jeweiligen Trocknungszylinder 26 geführt und über die Matte an dem jeweiligen Trocknungszylinder 26 abgestützt wird. Dies bedeutet, dass die Matte zwischen der Faserstoffbahn 14 und dem jeweiligen Trocknungszylinder 26 angeordnet ist.

Wie im Folgenden noch genauer erläutert wird, wird den Trocknungszylindern 26 ein erstes Medium in Form von Dampf zugeführt. Der jeweilige Trocknungszylinder 26 weist eine außenumfangsseitige Mantelfläche auf, an welcher die Faserstoffbahn 14, insbesondere unter Vermittlung der Matte, abgestützt wird. Die jeweilige, außenumfangsseitige Mantelfläche weist wenigstens eine Durchgangsöffnung auf. Insbesondere weist die jeweilige, außenumfangsseitige Mantelfläche eine Mehrzahl von Durchgangsöffnungen auf. Das erste Medium, das dem jeweiligen Trocknungszylinder 26 zugeführt und dabei in den jeweiligen Trocknungszylinder 26 eingeleitet wird, kann die jeweilige Durchgangsöffnung durchströmen, sodass das erste Medium in Form von Luft oder Dampf über die jeweilige Durchgangsöffnung aus dem jeweiligen Trocknungszylinder 26 ausströmen kann.

Das erste Medium kann dann durch die Matte und insbesondere durch die Faserstoffbahn 14 strömen, wodurch diese getrocknet beziehungsweise entfeuchtet wird.

Im zweiten Teilbereich 24 ist wenigstens ein Glättungszylinder 28 der Papiermaschine 10 angeordnet. Der Glättungszylinder 28 ist somit Teil des zweiten Teilbereichs 24 und somit des Trocknungsbereichs 20 insgesamt, wobei sich der Glättungszylinder 28 bezogen auf die Förderrichtung an die Trocknungszylinder 26 anschließt. Die Faserstoffbahn 14 verläuft während ihres Verlaufs durch den Trocknungsbereich 20 auch über den Glättungszylinder 28, sodass die Faserstoffbahn 14 den Glättungszylinder 28 beispielsweise berührt. Dabei ist es möglich, dass der Glättungszylinder 28 - wie im Folgenden noch erläutert wird - erwärmt beziehungsweise beheizt wird, sodass ein Wärmeübergang von dem Glättungszylinder 28 an die, insbesondere den Glättungszylinder 28 berührende, Faserstoffbahn 14 erfolgen kann.

Der Glättungszylinder 28 ist beispielsweise ein Hochpräzisions-Trockenzylinder und wird auch als MG-Zylinder bezeichnet. Dabei bedeutet MG "Machine Glazed" und bezeichnet "einseitigglatt". Mittels des MG-Zylinders ist somit beispielsweise einseitigglattes Papier herstellbar. Hierbei handelt es sich um eine Papiersorte, welche eine besonders hohe Festigkeit aufweist. Hierzu weist der Glättungszylinder 28 beispielsweise einen sehr großen Durchmesser auf, wobei die Faserstoffbahn 14 den Glättungszylinder 28 eine besonders lange Zeit berührt. Durch die sehr lange Verweilzeit wenigstens einer Seite der Faserstoffbahn 14 auf einer außenumfangsseitigen Mantelfläche des Glättungszylinders 28 kann eine besonders vorteilhafte Glätte der Faserstoffbahn 14 auf einer dem Glättungszylinder 28 zugewandten und insbesondere den Glättungszylinder 28 berührenden Seite erzeugt werden. Dies bedeutet, dass die Faserstoffbahn 14 mittels des Glättungszylinders 28 auf wenigstens einer Seite der Faserstoffbahn 14 geglättet wird, wobei diese Seite dem Glättungszylinder 28 zugewandt ist.

In der Figur ist durch einen Richtungspfeil 30 die Zuführung des ersten Mediums zu dem jeweiligen Trocknungszylinder 26 veranschaulicht. Bei dem ersten Medium handelt es sich vorzugsweise um Dampf beziehungsweise Luft, der beziehungsweise die dem jeweiligen Trocknungszylinder 26 mit einer ersten Temperatur T1 zugeführt wird, sodass der Dampf beziehungsweise die Luft (erstes Medium) mit der Temperatur T1 in den jeweiligen Trocknungszylinder einströmt. Das erste Medium ist somit Trocknungsluft zum Trocknen der Faserstoffbahn 14.

Ferner wird dem Glättungszylinder 28 ein zweites Medium zugeführt, dessen Strömung in der Figur durch einen Richtungspfeil 32 veranschaulicht ist. Mittels dieses zweiten Mediums wird der Glättungszylinder 28 erwärmt beziehungsweise beheizt. Beispielsweise wird dem Glättungszylinder 28 das zweite Medium mit einer zweiten Temperatur T2 zugeführt. Die zweite Temperatur T2 beträgt beispielsweise 250 Grad Celsius. Insbesondere wird dem Glättungszylinder 28 das zweite Medium dampfförmig beziehungsweise gasförmig zugeführt.

Um nun einen besonders effizienten Betrieb der Papiermaschine 10 realisieren zu können, umfasst die Papiermaschine 10 eine im Ganzen mit 34 bezeichnete Wärmepumpe. Dabei wird das erste Medium von dem jeweiligen Trocknungszylinder 26 abgeführt, insbesondere ausgeleitet, und als Wärmequelle der Wärmepumpe 34 zugeführt. In der Figur veranschaulicht dabei ein Richtungspfeil 36 eine Strömung der Wärmequelle (erstes Medium) von den Trocknungszylindern 26 zu der Wärmepumpe 34. Mittels der Wärmepumpe 34 wird das zweite Medium erwärmt. Zum Erwärmen des zweiten Mediums wird Wärme aus dem der Wärmepumpe 34 zugeführten ersten Medium genutzt, sodass zumindest ein Teil der im ersten Medium enthaltenen Wärme von dem ersten Medium über die Wärmepumpe 34 an das zweiten Medium übertragen wird. Mit anderen Worten, die Wärmequelle, das heißt das erste Medium, enthält Wärme, welche zumindest zum Teil von der Wärmepumpe 34 genutzt wird, um das zweite Medium zu erwärmen.

Das erste Medium strömt in einem ersten Aggregatszustand in den jeweiligen Trocknungszylinder 26. Mit anderen Worten wird dem jeweiligen Trocknungszylinder 26 das erste Medium in dem ersten Aggregatszustand zugeführt. Der erste Aggregatszustand ist vorzugsweise gasig, sodass das erste Medium Dampf beziehungsweise Luft, das heißt ein Gas ist.

Ferner ist es vorzugsweise vorgesehen, dass das erste Medium der Wärmepumpe 34 in einem zweiten Aggregatszustand zugeführt wird, wobei der zweite Aggregatszustand dem ersten Aggregatszustand entsprechen kann. Dies bedeutet, dass das erste Medium beispielsweise dampfförmig der Wärmepumpe 34 zugeführt wird. Aus der Figur ist erkennbar, dass das erste Medium der Wärmepumpe 34 mit einer dritten Temperatur T3 zugeführt wird, wobei diese dritte Temperatur T3 beispielsweise 150 Grad Celsius beträgt. Dabei kann die dritte Temperatur T3 geringer als die erste Temperatur T1 sein.

In dem ersten Teilbereich 22 ist eine Haube 38 angeordnet, welche zumindest teilweise einen Aufnahmeraum oder eine Kammer begrenzt. Das über die Durchgangsöffnungen aus den Trocknungszylindern 26 ausströmende, erste Medium (Dampf) kann sich in dem Aufnahmeraum sammeln und von dem Aufnahmeraum zu der Wärmepumpe 34 geführt werden.

Das erste Medium, welches über die jeweilige Durchgangsöffnung aus dem jeweiligen Trocknungszylinder 26 ausströmt, sammelt sich in der genannten Kammer und kann aus der Kammer abgeführt werden. Das aus der Kammer abgeführte erste Medium wird dann mit der dritten Temperatur T3 der Wärmepumpe 34 zugeführt, wie dies in der Figur durch den Richtungspfeil 36 veranschaulicht ist.

In der Figur ist durch einen Richtungspfeil 40 veranschaulicht, dass der Wärmepumpe 34 das zweite Medium mit einer vierten Temperatur T4 zugeführt wird. Die vierte Temperatur beträgt beispielsweise 230 Grad Celsius. Die zweite Temperatur T2 beträgt beispielsweise 250 Grad Celsius. Somit ist die vierte Temperatur T4 geringer als die zweite Temperatur und größer als die dritte Temperatur T3.

Das mittels der Wärmepumpe 34 auf die Temperatur T2 zu erwärmende zweite Medium weist somit stromauf der Wärmepumpe eine höhere Temperatur auf als das erste Medium stromauf der Wärmepumpe 34. Somit besteht eigentlich ein Temperaturgefälle von dem zweiten Medium in Richtung des ersten Mediums, sodass grundsätzlich ein Wärmeübergang von dem zweiten Medium an das erste Medium stattfinden würde. Dies ist jedoch nicht gewünscht, da dann das zweite Medium, welches erwärmt werden soll, abgekühlt wird. Daher kommt die Wärmepumpe 34 zum Einsatz, mittels welcher Wärme aus dem ersten Medium, das kälter als das zu beheizende zweite Medium ist, abgeführt und dem zweiten Medium zugeführt wird.

Die zweite Temperatur T2 ist dabei größer als die erste Temperatur T1. Dies ist der Fall, da der Glättungszylinder 28 eine höhere Temperatur erfordert beziehungsweise aufweisen muss als die übrigen Trocknungszylinder 26.

Beispielsweise wird der Wärmepumpe 34 das zweite Medium in einem dritten Aggregatszustand zugeführt. Ferner ist es denkbar, dass das zweite Medium dem Glättungszylinder 28 in einem vierten Aggregatszustand zugeführt wird. Dabei ist der vierte Aggregatszustand beispielsweise ein vom dritten Aggregatszustand unterschiedlicher Aggregatszustand. Beispielsweise kann der dritte Aggregatszustand flüssig sein, sodass der Wärmepumpe 34 das zweite Medium als Flüssigkeit, insbesondere Wasser, zugeführt wird. Beispielsweise ist der vierte Aggregatszustand gasförmig, sodass dem Glättungszylinder 28 das zweite Medium beispielsweise als Gas beziehungsweise Dampf zugeführt wird.

Durch das Beheizen des Glättungszylinders 28 kühlt das zweite Medium ab, wodurch das zweite Medium, insbesondere in dem Glättungszylinder 28, beispielsweise kondensiert. Durch dieses Kondensieren des zweiten Mediums entsteht Kondensat, das heißt eine Flüssigkeit insbesondere in Form von Wasser. Beispielsweise wird das Kondensat der Wärmepumpe 34 mit der Temperatur T4 zugeführt, was in der Figur durch den Richtungspfeil 40 veranschaulicht ist. Mittels der Wärmepumpe wird dann das Kondensat erwärmt, wodurch das Kondensat verdampft wird. Dann kann das zweite Medium in gasförmigem Zustand dem Glättungszylinder 28 zugeführt werden.

In der in der Figur gezeigten Ausführungsform ist die Wärmepumpe 34 als Kompressionswärmepumpe, insbesondere als elektrische Kompressionswärmepumpe, ausgebildet. Die Wärmepumpe 34 umfasst beispielsweise einen Kreislauf 42, welcher von einem Arbeitsmedium der Wärmepumpe 34 durchströmbar ist. In diesem Kreislauf 42 ist ein erster Wärmetauscher 44 der Wärmepumpe 34 angeordnet. Dies bedeutet, dass der erste Wärmetauscher 44 von dem Arbeitsmedium durchströmbar ist. Der erste Wärmetauscher 44 wird auch als kalter Wärmetauscher bezeichnet. Ferner umfasst die Wärmepumpe 34 einen zweiten Wärmetauscher 46, welcher in dem Kreislauf 42 angeordnet und demzufolge von dem Arbeitsmedium durchströmbar ist. Der zweite Wärmetauscher 46 wird auch als warmer oder heißer Wärmetauscher bezeichnet.

Dem Wärmetauscher 44 wird nicht nur das Arbeitsmedium, sondern auch das erste Medium, insbesondere mit der dritten Temperatur T3, zugeführt. Somit ist der Wärmetauscher 44 von dem Arbeitsmedium und dem ersten Medium durchströmbar. Hierbei erfolgt über den Wärmetauscher 44 beispielsweise ein Wärmeübergang von dem ersten Medium an das Arbeitsmedium, wodurch das Arbeitsmedium erwärmt und das erste Medium gekühlt wird. Dem Wärmetauscher 44 wird das erste Medium beispielsweise mit einer fünften Temperatur T5 abgeführt, wobei diese fünfte Temperatur T5 beispielsweise 135 Grad Celsius beträgt. Somit ist die fünfte Temperatur T5 kleiner als die dritte Temperatur T3. Durch den Wärmeübergang wird das erste Medium somit von der Temperatur T3 auf die Temperatur T5 gekühlt.

Der Wärmetauscher 46 ist von dem Arbeitsmedium durchströmbar. Ferner kann vorgesehen sein, dass dem Wärmetauscher 46 das zweite Medium zugeführt wird, sodass der Wärmetauscher 46 von dem Arbeitsmedium und dem zweiten Medium, insbesondere dem Kondensat, durchströmbar ist. Hierbei kann über den Wärmetauscher 46 ein Wärmeübergang von dem Arbeitsmedium an das zweite Medium erfolgen, sodass das Arbeitsmedium gekühlt und das zweite Medium erwärmt wird. Insbesondere wird dem Wärmetauscher 46 das zweite Medium mit der vierten Temperatur T4 zugeführt. Durch das Erwärmen des zweiten Mediums wird dieses auf die gegenüber der vierten Temperatur T4 höhere, zweite Temperatur T2 erwärmt. Durch das Erwärmen des zweiten Mediums wird dieses verdampft, sodass das zweite Medium als Dampf dem Glättungszylinder 28 zugeführt werden kann.

Ferner ist es beispielsweise vorgesehen, dass bezogen auf eine Strömungsrichtung des Arbeitsmediums durch den Kreislauf 42 stromauf des zweiten Wärmetauschers 46 und dabei insbesondere stromab des ersten Wärmetauschers 44 eine Erwärmung des Arbeitsmediums bewirkt wird. Diese Erwärmung kann beispielsweise durch eine Erwärmungseinrichtung 48 der Wärmepumpe 34 erfolgen. Vorliegend ist die Erwärmungseinrichtung 48 stromab des Wärmetauschers 44 und stromauf des Wärmetauschers 46 angeordnet.

Bei dieser Erwärmungseinrichtung kann es sich um eine Fluidmaschine, insbesondere eine Strömungsmaschine, handeln, welche beispielsweise als Verdichter ausgebildet ist. Mittels des Verdichters wird das Arbeitsmedium verdichtet und dadurch erwärmt, sodass insbesondere über den Wärmetauscher 46 ein besonders vorteilhafter Wärmübergang von dem Arbeitsmedium an das zweite Medium erfolgen kann. Dadurch kann das zweite Medium besonders gut erwärmt werden.

Der Verdichter ist beispielsweise als elektrischer Verdichter ausgebildet. Der Verdichter umfasst beispielsweise wenigstens ein Verdichterrad, mittels welchem das Arbeitsmedium verdichtet werden kann. Das Verdichterrad ist beispielsweise über eine Welle von einem Motor des Verdichters antreibbar, wobei der Motor als Elektromotor ausgebildet ist. Der Elektromotor wird mit elektrischer Energie beziehungsweise elektrischem Strom versorgt, um über die Welle das Verdichterrad anzutreiben, wodurch das Arbeitsmedium verdichtet wird. Dadurch erfolgt eine Verdichtung und somit Erwärmung des Arbeitsmediums mit Hilfe von elektrischer Energie.

Der Wärmetauscher 46 ist beispielsweise ein Kondensator, mittels welchem das Arbeitsmedium kondensiert wird. In Strömungsrichtung des Arbeitsmediums durch den Kreislauf 42 ist stromab des Wärmetauschers 46 und insbesondere stromauf des Wärmetauschers 44 eine Expansionseinrichtung 50 angeordnet, mittels welcher das Arbeitsmedium expandiert beziehungsweise entspannt wird. Der Wärmetauscher 44 ist beispielsweise ein Verdampfer, mittels welchem das Arbeitsmedium verdampft wird.

Ferner ist es denkbar, dass die Wärmepumpe 34 als thermochemische Wärmepumpe ausgebildet ist. Bei dieser thermochemischen Wärmepumpe wird mittels Wärme, die der Wärmepumpe 34, insbesondere über die Wärmequelle (erstes Medium), zugeführt wird, eine chemische, Wärme aufnehmende und somit endotherme Reaktion bewirkt. Dies erfolgt beispielsweise in einem in der Figur nicht gezeigten, endothermen Reaktor, in welchem Edukte der endothermen Reaktion zu Produkten der endothermen Reaktion reagieren können.

Ferner wird bei der thermochemischen Wärmepumpe Wärme zum Erwärmen des zweiten Mediums mittels einer chemischen, Wärme abgebenden Reaktion, das heißt einer exothermen Reaktion bereitgestellt. Dies erfolgt beispielsweise in einem exothermen Reaktor, in welchem Edukte der exothermen Reaktion in Produkte der exothermen Reaktion reagieren.

Die Wärme, mittels welcher die endotherme chemische Reaktion bewirkt wird, wird der Wärmepumpe 34 beispielsweise von dem ersten Medium zugeführt. Somit wird zumindest ein Teil der im ersten Medium enthaltenen Energie genutzt, um die endotherme chemische Reaktion zu bewirken. In den Produkten dieser endothermen Reaktion kann dann zumindest ein Teil der der Wärmepumpe zugeführten Wärme zum Bewirken der endothermen Reaktion gespeichert werden. Mit anderen Worten kann in den Produkten der endothermen Reaktion zumindest ein Teil der in dem ersten Medium enthaltenen Energie beziehungsweise Wärme gespeichert werden.

Die endotherme Reaktion bildet dabei beispielsweise eine Hinreaktion einer chemischen Gleichgewichtsreaktion, wobei die exotherme Reaktion beispielsweise eine Rückreaktion dieser chemischen Gleichgewichtsreaktion sein kann. Die Produkte der endothermen Reaktion sind somit die Edukte der exothermen Reaktion, wobei die Produkte der exothermen Reaktion die Edukte der endothermen Reaktion sind. Dadurch kann die mit Hilfe der Hinreaktion in den Produkten der Hinreaktion gespeicherte Wärme durch die Rückreaktion, das heißt durch die exotherme Reaktion, freigesetzt werden, sodass zumindest ein Teil der bei der Rückreaktion freigesetzten Wärme zum Erwärmen des zweiten Mediums genutzt werden kann.

Ein Vorteil der thermochemischen Wärmepumpe ist, dass diese nicht kontinuierlich arbeiten muss, sondern Wärme kann auf die geschilderte Weise, insbesondere in den Produkten der endothermen Reaktion, besonders gut gespeichert und beispielsweise später wieder freigesetzt und somit verwendet werden.

Die Wärme zum Bewirken der endothermen chemischen Reaktion wird der Wärmepumpe 34 beispielsweise derart zugeführt, dass - insbesondere in dem endothermen Reaktor - ein Wärmeübergang von dem ersten Medium an die Edukte der Hinreaktion erfolgt. Dies kann über einen Wärmetauscher beziehungsweise über einen großen Wärmeübergangsbereich erfolgen. Insbesondere ist es vorgesehen, dass das erste Medium die Edukte nicht direkt berührt sondern räumlich von diesen getrennt ist. Alternativ ist es denkbar, dass das erste Medium die Edukte direkt berührt, dass heißt anströmt beziehungsweise umströmt. Beispielsweise wird dem endothermen Reaktor das erste Medium zugeführt.

Zum Bewirken beziehungsweise Durchführen der exothermen Reaktion (Rückreaktion) wird beispielsweise ein exothermer Reaktor bereitgestellt, welcher Bestandteil der Wärmepumpe 34 sein kann. Dabei umfasst der exotherme Reaktor beispielsweise einen Wärmetauscher, über welchen zumindest ein Teil der bei der Rückreaktion freigesetzten Wärme an das zweite Medium übergehen kann. Dabei sind die Edukte und/oder Produkte der Rückreaktion beispielsweise räumlich von dem zu beheizenden zweiten Medium getrennt. Alternativ ist es denkbar, dass das zweite Medium die Edukte und/oder Produkte der Rückreaktion direkt berührt, das heißt anströmt beziehungsweise umströmt. Bei der thermochemischen Wärmepumpe entfallen beispielsweise der Kreislauf 42, das Arbeitsmedium, die Erwärmungseinrichtung 48 und die Expansionseinrichtung 50 der Kompressionswärmepumpe.

Insgesamt ist es bei der Papiermaschine 10 möglich, das zweite Medium und somit den Glättungszylinder 28 besonders effizient zu erwärmen, sodass der Energiebedarf der Papiermaschine 10 besonders gering gehalten werden kann. Das erste Medium ist stromab der Trocknungszylinder 26 Abgas, wobei es sich insbesondere um feuchte Luft handeln kann. Das erste Medium weist beispielsweise einen Massenstrom von 266 Kilogramm pro Sekunde und einen Druck von 1 Bar aufweist. Bei dem zweiten Medium handelt es sich stromauf der Wärmepumpe 34 und stromab des Glättungszylinders 28 vorzugsweise um Wasser. Das zweite Medium weist beispielsweise einen Massenstrom von 1,8 Kilogramm pro Sekunde und einen Druck von 40 bar aufweist.

## Patentansprüche

1. Verfahren zum Betreiben einer Papiermaschine (10) zum Herstellen von Papier, Karton oder Pappe, mit einer Fördereinrichtung (16), mittels welcher wenigstens eine aus einer Fasersuspension hergestellte Faserstoffbahn (14) in eine Förderrichtung gefördert wird, mit wenigstens einem Trocknungsbereich (20), in welchem die Faserstoffbahn (14), welche durch den Trocknungsbereich (20) gefördert wird, mittels wenigstens eines Trocknungszylinders (26) getrocknet wird, welchem ein erstes Medium zum Trocknen der Faserstoffbahn (14) zugeführt wird, und mit wenigstens einem sich an den Trocknungszylinder (26) in Förderrichtung anschließenden Glättungszylinder (28), mittels welchem die Faserstoffbahn (14) auf wenigstens einer Seite geglättet wird, wobei dem Glättungszylinder (28) ein zweites Medium zum Beheizen des Glättungszylinders (28) zugeführt wird, **dadurch gekennzeichnet, dass** das erste Medium von dem Trocknungszylinder (26) abgeführt und als Wärmequelle einer Wärmepumpe (34) zugeführt wird, mittels welcher das zweite Medium erwärmt wird.

2. Verfahren nach Anspruch 1,
**dadurch gekennzeichnet, dass** als die Wärmepumpe (34) eine thermochemische Wärmepumpe verwendet wird, bei welcher mittels Wärme, die der Wärmepumpe (34) zugeführt wird, eine chemische, Wärme aufnehmende Reaktion bewirkt wird, wobei Wärme zum Erwärmen des zweiten Mediums mittels einer chemischen, Wärme abgebenden Reaktion bereitgestellt wird.

3. Verfahren nach Anspruch 1 oder 2,
**dadurch gekennzeichnet, dass** die Wärmepumpe (34) ein von den Medien unterschiedliches Arbeitsmedium umfasst, welches mittels wenigstens eines Verdichters (48) verdichtet und mittels wenigstens einer Expansionseinrichtung (50) expandiert wird.

4. Verfahren nach einem der vorhergehenden Ansprüche, **dadurch gekennzeichnet, dass** die Wärmepumpe (34) wenigstens einen Wärmetauscher (44) zum Bewirken eines Wärmeübergangs von dem ersten Medium an ein davon unterschiedliches, weiteres Medium umfasst.

5. Verfahren nach einem der vorhergehenden Ansprüche, **dadurch gekennzeichnet, dass** die Wärmepumpe (34) wenigstens einen Wärmetauscher (46) zum Bewirken eines Wärmeübergangs von einem vom zweiten Medium unterschiedlichen Medium an das zweite Medium umfasst.

6. Papiermaschine (10) zum Herstellen von Papier, Karton oder Pappe, mit einer Fördereinrichtung (12) zum Fördern wenigstens einer aus einer Fasersuspension hergestellten Faserstoffbahn (14) in eine Förderrichtung, mit wenigstens einem zumindest einen Trocknungszylinder (26) aufweisenden Trocknungsbereich (20), in welchem die durch den Trocknungsbereich (20) zu fördernde Faserstoffbahn (14) mittels des Trocknungszylinders (26) zu trocknen ist, wobei dem Trocknungszylinder (26) ein erstes Medium zum Trocknen der Faserstoffbahn (14) zuführbar ist, und mit wenigstens einem sich an den Trocknungszylinder (26) in Förderrichtung anschließenden Glättungszylinder (28), mittels welchem die Faserstoffbahn (14) auf wenigstens einer Seite zu glätten ist, wobei dem Glättungszylinder (28) ein zweites Medium zum Beheizen des Glättungszylinders (28) zuführbar ist, **dadurch gekennzeichnet, dass** wenigstens eine Wärmepumpe (34) zum Erwärmen des zweiten Mediums vorgesehen ist, wobei das erste Medium von dem Trocknungszylinder (26) abführbar und als Wärmequelle der Wärmepumpe (34) zuführbar ist.

## Claims

1. Method for operating a paper machine (10) for producing paper, board or paperboard, having a conveying device (16), by means of which at least one fibrous material web (14) produced from a fibrous suspension is conveyed in a conveying direction, having at least one drying region (20), in which the fibrous material web (14) conveyed through the drying region (20) is dried by means of at least one drying cylinder (26), to which a first medium for drying the fibrous material web (14) is supplied, and having at least one smoothing cylinder (28) following the drying cylinder (26) in the conveying direction, by means of which the fibrous material web (14) is smoothed on at least one side, a second medium for heating the smoothing cylinder (28) being supplied to the smoothing cylinder (28), **characterized in that** the first medium is carried away from the drying cylinder (26) and is supplied as a heat source to a heat pump (34), by means of which the second medium is heated.

2. Method according to Claim 1, **characterized in that** the heat pump (34) used is a thermochemical heat pump, in which, by means of heat which is supplied to the heat pump (34), a chemical reaction absorbing heat is effected, wherein heat for heating the second medium is provided by means of a chemical reaction discharging heat.

3. Method according to Claim 1 or 2,
**characterized in that** the heat pump (34) comprises a working medium that is different from the media, which is compressed by means of at least one compressor (48) and expanded by means of at least one expansion device (50).

4. Method according to one of the preceding claims, **characterized in that** the heat pump (34) comprises at least one heat exchanger (44) for effecting a transfer of heat from the first medium to a further medium that is different therefrom.

5. Method according to one of the preceding claims, **characterized in that** the heat pump (34) comprises at least one heat exchanger (46) for effecting a transfer of heat from a medium that is different from the second medium to the second medium.

6. Paper machine (10) for producing paper, board or paperboard, having a conveying device (12) for conveying at least one fibrous material web (14) produced from a fibrous suspension in a conveying direction, having at least one drying region (20) with at least one drying cylinder (26), in which the fibrous material web (14) to be conveyed through the drying region (20) is to be dried by means of the drying cylinder (26), where a first medium for drying the fibrous material web (14) can be supplied to the drying cylinder (26), and having at least one smoothing cylinder (28) following the drying cylinder (26) in the conveying direction, by means of which the fibrous material web (14) is to be smoothed on at least one side, where a second medium for heating the smoothing cylinder (28) can be supplied to the smoothing cylinder (28), **characterized in that** at least one heat pump (34) for heating the second medium is provided, wherein the first medium can be carried away from the drying cylinder (26) and supplied as a heat source to the heat pump (34).

## Revendications

1. Procédé pour faire fonctionner une machine (10) à papier pour fabriquer du papier, du carton ou du carton traité, comprenant un dispositif (16) de transport, au moyen duquel on transporte, dans un sens de transport, au moins une nappe (14) de matière fibreuse produite à partir d'une suspension de fibres, comprenant au moins une partie (20) de séchage, dans laquelle on sèche la nappe (14) de matière fibreuse, qui passe dans la partie (20) de séchage, au moyen d'au moins un cylindre (26) de séchage, auquel on apporte un premier fluide pour sécher la nappe (14) de matière fibreuse, et comprenant au moins, venant dans le sens de transport à la suite du cylindre (26) de séchage, un cylindre (28) lisseur, qui lisse la nappe (14) de matière fibreuse sur au moins une face, dans lequel on envoie au cylindre (28) lisseur un deuxième fluide pour chauffer le cylindre (28) lisseur, **caractérisé en ce que** l'on évacue le premier fluide du cylindre (26) de séchage et on l'envoie, comme source de chaleur, à une pompe (34) à chaleur, au moyen de laquelle on chauffe le deuxième fluide.

2. Procédé suivant la revendication 1,
**caractérisé en ce que** l'on utilise, comme pompe (34) à chaleur, une pompe à chaleur thermochimique, dans laquelle, au moyen de la chaleur, qui est apportée à la pompe (34) à chaleur, on provoque une réaction chimique absorbant de la chaleur, de la chaleur étant mise à disposition pour chauffer le deuxième fluide au moyen d'une réaction chimique donnant de la chaleur.

3. Procédé suivant la revendication 1 ou 2,
**caractérisé en ce que** la pompe (34) à chaleur comprend un fluide de travail différent des fluides, qui est comprimé au moyen d'au moins un compresseur (48) et qui est détendu au moyen d'au moins un dispositif (50) de détente.

4. Procédé suivant l'une des revendications précédentes, **caractérisé en ce que** la pompe (34) à chaleur comprend au moins un échangeur de chaleur (44) pour provoquer un transfert de chaleur du premier fluide à un autre fluide, qui en diffère.

5. Procédé suivant l'une des revendications précédentes, **caractérisé en ce que** la pompe (34) à chaleur comprend au moins un échangeur de chaleur (46) pour provoquer un transfert de chaleur d'un fluide, différent du deuxième fluide, au deuxième fluide.

6. Machine (10) à papier pour produire du papier, du carton ou du carton traité, comprenant un dispositif (12) de transport pour transporter au moins une nappe (14) de matière fibreuse produite à partir d'une suspension de fibre dans un sens de transport, comprenant au moins une partie (20) de séchage ayant au moins un cylindre (26) de séchage, dans laquelle la nappe (14) de matière fibreuse à transporter dans la partie (20) de séchage peut être séchée au moyen du cylindre (26) de séchage, un premier fluide pour sécher la nappe (14) de matière fibreuse pouvant être apporté au cylindre (26) de séchage, et comprenant au moins, dans le sens de transport, à la suite du cylindre (26) de séchage, au moins un cylindre (28) lisseur, au moyen duquel la nappe (14) de matière fibreuse peut être lissée sur au moins une face, un deuxième fluide pouvant, pour chauffer le cylindre (28) lisseur, être envoyé au cylindre (28) lisseur, **caractérisé**
**en ce qu'**il est prévu au moins une pompe (34) à chaleur pour chauffer le deuxième fluide, le premier fluide pouvant être évacué du cylindre (26) de séchage et envoyé, comme source de chaleur, à la pompe (34) à chaleur.
